# EUROPÄISCHE PATENTANMELDUNG

(11) **EP 0 342 527 A1**
(43) Veröffentlichungstag der Anmeldung: **23.11.1989**
(21) Anmeldenummer: 89108524.3
(22) Anmeldetag: 11.05.1989
(51) Int. Cl.: B65H 67/06

(54) **Verfahren und Vorrichtung zum Zuordnen von garn- und/oder maschinenbezogenen Daten zu Spulenhülsen von Spinnereimaschinen**

(30) Priorität: 17.05.1988 DE 3816800
(71) Anmelder: Zinser Textilmaschinen GmbH, D-73061 Ebersbach/Fils (DE)
(72) Erfinder: Grau, Gerhard, Dipl.-Ing., D-7840 Müllheim 13 (DE)
(74) Vertreter: Schieschke, Klaus, Dipl.-Ing.

(57) **Zusammenfassung**

Die Erfindung bezieht sich auf ein Verfahren und Vorrichtung zum Zuordnen von garn- und/oder maschinenbezogenen Daten zu Spulenhülsen 2 von Spinnereimaschinen 1, mit Codierungen 8, 8′ an den Spulenhülsen 2, mit mindestens einem Lesegerät 3, einem Speicher 6 und einem Rechner 4. Hierbei ist jeder Spulenhülse 2 eine individuelle, bleibende, maschinenlesbare Codierung zugeordnet, wobei das die Codierung der Spulenhülse 2 erfassende Lesegerät 3 erfaßte Codierungen dem Rechner 4 meldet, der Rechner 4 gemeldete Codierungen mit den bezüglich der Spulenhülse 2 zu speichernden Daten verbindet und den so gebildeten Datensatz in den Speicher 6 überträgt und zumindest ein Teil des Datensatzes über die Adresse der Hülsencodierung oder der sonstigen Daten aus dem Speicher 6 abrufbar ist.

## Beschreibung

Die Erfindung bezieht sich auf ein Verfahren und Vorrichtung zum Zuordnen von garn- und/oder maschinenbezogenen Daten zu Spulenhülsen von Spinnereimaschinen mit Codierungen an den Spulenhülsen mit mindestens einem Lesegerät einem Speicher und einem Rechner.

Es ist bekannt, zum Transport von Spulen und Hülsen dienende Vorrichtungen (sogenannte Pegtrays) mit automatisch lesbaren, insbesondere magnetischen Codierungen zu versehen, durch welche Hinweise auf Art und Herkunft der auf den Vorrichtungen befindlichen Hülse bzw. des auf dieser Hülse aufgewundenen Materials gegeben werden können (DE-OS 36 03 002).

Die Codierung dieser Vorrichtungen hat jedoch den Nachteil, daß bei einem durch manuellen Eingriff verursachten Austausch zwischen Spule und Vorrichtung die codierte Kennzeichnung nicht mehr zutreffend ist.

Zum Stand der Technik zählt weiterhin ein Verfahren zum Sortieren von Garnen auf Kopsen und dabei verwendbaren Hülsen, wobei man die Hülse mit im Abstand voneinander liegenden Erkennungsringen versieht (DE-OS 27 12 964). Bei der großen Anzahl der zu verwendenden Hülsen ist diese Anordnung sehr kostspielig.

Aus dem Stand der Technik ist es weiterhin bekannt, Hülsen oder Wicklungen von Kopsen mit Kennzeichnungen zu versehen, aus denen die Garnart erkennbar ist. Hierbei ist die Kennzeichnung entfernbar, da die Hülse bei der nächsten Verwendung mit Garn anderer Art besponnen werden kann. Wenn die Kennzeichnung an der Wicklung angebracht ist, verschwindet sie beim Umspulen des Garnes von selbst. Derartige erkennbare Kennzeichnungen haben einmal den Nachteil, daß sie den Arbeitsgang des Entfernens erfordern, zum anderen besteht die Möglichkeit, daß die Kennzeichnungen unbeabsichtigt entfernt werden können, so daß eine genaue Ansprechbarkeit nicht mehr gegeben ist.

Demgegenüber liegt der vorliegenden Erfindung die Aufgabe zugrunde, ein Verfahren und eine Vorrichtung zum Zuordnen von garn- und/oder maschinenbezogenen Daten zu Spulenhülsen von Spinnereimaschinen zu schaffen, bei welcher die vorgenannten Fehlermöglichkeiten einwandfrei ausgeschaltet sind.

Diese Aufgabe wird erfindungsgemäß dadurch gelöst, daß jeder Spulenhülse eine individuelle, bleibende, maschinenlesbare Codierung zugeordnet ist, daß das die Codierung der Spulenhülse erfassende Lesegerät erfaßte Codierungen dem Rechner meldet, daß der Rechner gemeldete Codierungen mit den bezüglich der Spulenhülse zu speichernden Daten verbindet und den so gebildeten Datensatz in den Speicher überträgt und daß zumindest ein Teil des Datensatzes über die Adresse der Hülsencodierung oder der sonstigen Daten aus dem Speicher abrufbar ist.

Durch die vorliegende Erfindung wird damit jede einzelne Hülse mit einer individuellen, bleibenden, automatisch lesbaren Codierung (Hülsennummer) ausgestattet. Es ist hierbei ersichtlich, daß diese Hülsennummer über die Art des auf die Hülse gewundenen Garnes und die Herkunft der Hülse (beispielsweise Maschine, Spinnstellennummer usw.) nichts aussagt. Diese weiteren, zwingend erforderlichen Informationen werden jedoch erfindungsgemäß nicht auf der Hülse angebracht, sondern extern in dem Rechner der Nummer einer jeden Hülse zugeordnet und der so gebildete Datensatz unter Adresse der individuellen Hülsennummer gespeichert. Die veränderlichen Daten werden also zweckmäßigerweise lediglich als Software erstellt und behandelt; ihre Löschung ist einfach und kann nicht unwillkürlich erfolgen.

Die vorliegende Erfindung bezieht sich daher nicht nur auf das Merkmal der maschinenlesbaren individuellen Numerierung der Hülsen, sondern auch auf die Darstellung des Bildens der Datensätze aus individuellen Hülsennummern und Garn- und/oder Maschinendaten und deren Speicherung und sonstige Behandlung durch einen Rechner.

Im einzelnen ist vorgesehen, daß jede Hülse mit einer individuellen, bleibenden Codierung, beispielsweise in Form eines an sich bekannten Strichcodes oder als maschinenlesbare Zahlen und/oder Buchstaben gekennzeichnet ist. Nach Festlegen der zu gebenden Kennzeichnung wird der jeweilige Datensatz "Hülsencodierung + Kennzeichnungsmerkmal" protokolliert. Dieses Protokoll bleibt innerhalb eines Speichers, welcher beispielsweise in einer kompakten, ortsfesten Einheit angeordnet ist, gespeichert, bis das Interesse an der Merkmalskennzeichnung erloschen ist. Diese kompakte, ortsfeste Einheit ist zweckmäßigerweise außerhalb des Lesegerätes angeordnet und kann den Rechner, den Speicher, ein Eingabegerät und ein Ausgabegerät umfassen.

Die Codierung ist hierbei vorteilhafterweise an einem der nicht bewickelten Endbereiche der Hülsen angebracht. Wird ein Strichcode verwendet, so können die Striche als Umfangs ringe ausgebildet sein; sie können dann unabhängig von der Drehstellung der Hülse abgelesen werden, wobei bei dieser Ausführungsform ein schwenkbarer Lesekopf erforderlich ist. Verwendet man als Strichcode achsparallele Mantel linien, so ist zum Ablesen ein ortsfester Lesekopf einzusetzen, wobei die Hülsen zum Ablesen gedreht werden müssen.

Jenachdem, welche Kenndaten protokolliert und gespeichert sind, können im weiteren Verlauf der Verarbeitung der Spulen Fragen nach dem enthaltenen Material, der erzeugenden Spinnstelle, der Qualität der Hülse usw. beantwortet werden. Das gespeicherte Protokoll wird gelöscht, wenn die Hülse entleert ist und für einen neuen Bewicklungsvorgang bereitgestellt wird.

Die Aufnahme des Protokolls kann beispielsweise auch durch mindestens ein an den Spindeln entlangfahrendes Lesegerät erfolgen, das die individuellen Codierungen der Hülsen abliest und an den Rechner gibt, welcher sie mit den anderen gewünschten Daten kombiniert und an den Speicher meldet. Nach einer anderen Ausführungsform ist es vorteilhaft, die individuellen Hülsencodierungen nach ihrem Abziehen von der Spindel abzulesen, wenn die Hülsen durch eine Transportvorrichtung an einer ortsfesten Lesestation vorbei bewegt werden.

Die Erfindung wird nachfolgend anhand von in der Zeichnung dargestellten Ausführungsbeispielen näher beschrieben. In der Zeichnung zeigen:
Fig. 1 eine schematische Draufsicht auf eine Spinnereimaschine nach einer ersten Ausführungsform der Erfindung;
Fig. 2 eine schematische Seitenansicht einer weiteren Ausführungsform der Erfindung;
Fig. 3 und 4 zwei verschiedene Ausführungsmöglichkeiten der Strichcodierung.

Nach Fig. 1 weist eine Spinnereimaschine, beispielsweise eine Ringspinnmaschine, auf beiden seiten je ein Transportband 20 auf, auf das in der Maschine fertiggestellte Kopse 2 beispielsweise durch eine an sich bekannte Spulenwechselvorrichtung aufgesteckt werden. Am Endgestell 21 der Maschine sind zwei den Kopsen 2 auf den Transportbändern 20 zugewandte Lesegeräte 3 und 3′ vorhanden, an denen die Kopse beim Bewegen des Transportbandes vorbeigeführt werden und die die Codierungen der Spulenhülsen 2 erfassen und an einen Rechner zur Weiterverarbeitung weitergeben.

Gemäß Fig. 2, welche ein anderes Ausführungsbeispiel der Erfindung darstellt, ist das Lesegerät 3 auf einem entlang der Spinnereimaschine 1 verfahrbaren Wagen 14 angeordnet. Dieser Wagen 14 weist zwei übereinanderliegende Rollen 17 und 18 auf, welche beidseitig eine an der Spinnereimaschine ortsfeste Schiene 19 beaufschlagen und hierdurch den Wagen 14 und damit das Lesegerät 3 führen und bewegen. Dieses Lesegerät 3 erfaßt Codierungen der Spulenhülse 2.

In einer kompakten, ortsfesten Einheit 15 sind außerhalb des Lesegerätes 3 ein Rechner 4, ein Eingabegerät 5, ein Speicher 6 sowie ein Ausgabegerät 7 angeordnet, wobei diese Einheit 15 über einen Datenweg 16 mit dem Lesegerät 3 verbunden sind.

Aus Fig. 3 und 4 ist ersichtlich, daß als Codierung beispielsweise ein Strichcode Anwendung finden kann, welcher gemäß Fig. 3 beispielsweise als Umfangsringe 8 bzw. nach Fig. 4 als Mantellinien 8′ an einem unbewickelten Endbereich der Spulenhülse 2 angeordnet sind. Dieser unbewickelte End bereich liegt außerhalb des mit Fadenmaterial überdeckten Bereichs 13 der Spulenhülse 2.

Bei der Ausführungsform nach Fig. 3 ist das Lesegerät 3 in Richtung der Spulenachse über mindestens einen Bereich der Umfangsring-Strichcodierung 8 verlagerbar, beispielsweise dadurch, daß das Lesegerät schwenkbar ausgebildet ist, wobei der innerhalb der Pfeile liegende Bereich abgetastet werden kann. Die Spulenhülse 2 ist hierbei auf einem Teller 9 gelagert, welcher innerhalb einer Führung 10 bewegbar ist. Zwischen dem mit Fadenmaterial überdeckten Bereich 13 und dem Spulenteller 9 befindet sich der Umfangsring-Strichcode 8.

Bei der Ausführungsform nach Fig. 4 findet wiederum ein Spulenteller 9 Anwendung, wobei sich auch hier der Mantellinien-Strichcode 8′ zwischen diesem Teller 9 und dem mit Fadenmaterial überdeckten Bereich 13 der Spulenhülse befindet. Bei dieser Ausführungsform ist für den Spulenteller 9 ein Drehantrieb vorgesehen mit einer Antriebsrolle 11 sowie zweier Gegenrollen 12. Damit kann die Spulenhülse 2 gedreht werden, wodurch der Mantellinien-Strichcode 8 zum Ablesen für das Lesegerät 3′ bereitgestellt wird.

Bezüglich der Anordnung des Lesegerätes bestehen zwei Varianten, nämlich einmal, daß das Lesegerät zu den abzutastenden Hülsen verfahrbar ausgebildet ist und zum anderen, daß das Lesegerät ortsfest angeordnet ist, wobei die mit Codierung versehenen Spulenhülsen 2 mittels einer Transportvorrichtung an dem Lesegerät vorbei geführt werden.

Allen Ausführungsformen ist gemeinsam, daß jeder Spulenhülse 2 eine individuelle, bleibende, maschinenlesbare Codierung 8 bzw. 8′ zugeordnet ist, und daß das die Codierung der Spulenhülse erfassende Lesegerät 3 bzw. 3′ die erfaßten Codierungen dem Rechner 4 meldet. Der Rechner 4 verbindet die ihm gemeldeten Codierungen 8 bzw. 8′ mit den ihm über das Einga begerät 5 eingegebenen, bezüglich der Spulenhülse 2 zu speichernden Daten wobei der so gebildete Datensatz in den Speicher 6 übertragen wird. Zumindest ein Teil des Datensatzes ist danach über die Adresse der Hülsencodierung oder der sonstigen Daten aus dem Speicher 6 über das Ausgabegerät 7 abrufbar.

Der erfindungsgemäße Verfahrensablauf kann wie folgt beschrieben werden:
Wenn an einer Spinnereimaschine 1 ein Abzug fertiggestellt ist, werden die individuellen Nummern der besponnenen Hülsen 2 abgelesen und an den Rechner 4 übertragen. In diesem Rechner 4 werden diese Hülsennummern mit anderen Daten zu Datensätzen ergänzt. Diese anderen Daten werden dem Rechner 4 von einer Eingabeeinheit 5, in der sie eingegeben worden sind, und von der sie der Rechner 4 abruft, zugeleitet. Diese Daten können aus folgendem bestehen:
Der Maschinennummer, von der die besponnenen Kopse stammen und/oder - falls diese Maschinennummer die Garnart, mit der die Kopse besponnen sind, nicht eindeutig kennzeichnet (was bei Partiewechseln der Fall ist) -
den Garnparametern (Feinheit, Qualität, Drehung pro Meter) und/oder
dem Datum der Herstellung und/oder
anderen interessierenden Angaben.

Die Spinnstellennummer, von welcher die Kopse stammen, ist im allgemeinen eine fortlaufende Zahl, welche der Rechner 4 selbst bilden kann.

Beispielsweise ergibt sich hieraus folgendes System:

| t | n | n+1 | n+2 | n+3 | n+4 |
|---|---|---|---|---|---|
| u | 31618 | 20218 | 00731 | 12874 | 03681 |
| v | 03 | 03 | 03 | 03 | 03 |
| w | m | m+1 | m+2 | m+3 | m+4 |
| x | 40/E/016 | 40/E/016 | 40/E/016 | 40/E/016 | 40/E/016 |
| y | 880122 | 880122 | 880122 | 880122 | 880122 |
| z | .... | | | | |
| Hierbei bedeuten: | | | | | |
| t = Zähl- bzw. Rechenvorgang | | | | | |
| u = abgelesene Hülsennummer, vom Lesegerät 3 zugeleitet | | | | | |
| v = Maschinennummer, vom Eingabegerät 5 angerufen bzw. zugeleitet | | | | | |
| w = Spinnstellennummer, im Rechner 4 gebildet | | | | | |
| x = Garnparameter vom Eingabegerät 5 abgerufen | | | | | |
| y = Datum, im Rechner 4 gebildet oder vom Eingabegerät 5 abgerufen | | | | | |
| z = weitere Daten. | | | | | |
| n, m = ganze natürliche Zahlen | | | | | |

Die Werte u plus mindestens eine der Zeilen v bis z jeder Spalte stellen hierbei einen Datensatz dar, welcher der Rechner 4 dem Speicher 6 zuleitet. Es ist hierbei möglich, daß die vorgenannten Daten entsprechend verschlüsselt werden können.

Die vorgenannt gespeicherten Daten können auf unterschiedliche Weise genutzt werden: Falls Kopse mit unterschiedlichen Garnarten auf dem Transportweg zu nachgeordneten Maschinen, beispielsweise Kreuzspulmaschinen, vermischt und dann wieder sortiert werden sollen, können in den Sortierstellen Lesegeräte angeordnet sein, die die individuellen Hülsennummern ankommender Kopse lesen, unter Adresse dieser individuellen Hülsennummer beim Speicher 6 rückfragen, welche Garnart auf diesen Hülsen aufgewunden ist und dementsprechend den Weitertransport des Kopses steuern.

Falls beispielsweise für einen bestimmten Kops festgestellt werden soll, wann er auf welcher Spinnstelle gefertigt worden ist, weil er beispielsweise fehlerhaftes Garn enthält und die entsprechende Spinnstelle lokalisiert werden soll, kann die individuelle Nummer seiner Spulenhülse 2 mittels eines Lesegerätes gelesen und beispielsweise über das mit einem Display versehene Eingabegerät 5 unter der Adresse dieser Hülse diese Angaben vom Speicher 6 abgefragt werden.

Anhand der individuellen Hülsennummern können auch sehr leicht Aussagen über die Lebensdauer von Hülsen gemacht werden, wenn das Datum ihrer Inbetriebnahme gespeichert und mit dem Datum ihres Aussortierens verglichen wird.

Die der Spinnereimaschine 1 nachgeordneten Maschinen, an denen die Wicklungen der Kopse abgespult werden, können an der Stelle, an der leergespulte Hülsen abgeliefert werden, mit einem Lesegerät ausgestatten sein, das die individuellen Nummern geleerter Hülsen liest und dem Rechner 4 mitteilt. Auf diesem Wege ankommende Meldungen veranlassen den Rechner 4, den zugehörigen Datensatz zu löschen, da die gespeicherte Zuordnung von individuellen Hülsennummern und anderer Daten nicht mehr existiert. In diesem Fall kann der Speicher 6 zugleich als Lagerbestandsführung für die Menge vorhandenen Garns einer bestimmten Garnart dienen, wenn der Speicher 6 unter Adresse dieser Garnart nach der Anzahl mit ihr bewickelter Kopse abgefragt wird.

Es ist auch möglich, den Datensatz bestehen zu lassen, bis er - unter der Adresse der betreffenden individuellen Hülsennummer - nach erneutem Bewickeln dieser Hülse durch einen aktuellen Datensatz überschrieben wird.

Der Rechner 4 ist mit dem Ausgabegerät 7 direkt verbunden, über das er anderen Maschinen, Einrichtungen, Geräten usw. Befehle oder Daten übermitteln kann. So kann beispielsweise vorgesehen sein, daß er nach Beenden des Erstellens von Datensätzen für die Kopse einer Maschine den Lesegeräten einer anderen Maschine, deren fertige Kopse zum Ablesen der individuellen Hülsennummern ihrer Kopse bereitstehen, Befehle erteilt, den Lesevorgang nunmehr zu starten bzw. weitere Vorgänge zu steuern.

In jedem Fall wird durch die Erfindung die Möglichkeit geschaffen, das auf den Hülsenspulen 2 aufgewundene Fadenmaterial hinsichtlich Materialart, Feinheit, Drehung pro Meter und weiterer Daten zu protokollieren, wobei nach Fertigstellung der Wicklungen auf den Hülsenspulen eine Speicherung der individuellen Hülsencodierung zusammen mit den Materialkennzeichen erfolgt. Es besteht auch die Möglichkeit, die Spinnstelle zu speichern, auf der die einzelnen Hülsen bewickelt worden sind. Die Aufnahme des Protokolls kann durch Lesegeräte 3 bzw. 3′ erfolgen, welche entweder ortsfest oder bewegbar sind, die individuellen Codierungen der Hülsen ablesen und an den Rechner 4 geben, welcher sie mit den anderen gewünschten Daten kombiniert und an den Speicher 6 weitergibt. Es ergibt sich damit insgesamt eine sehr funktionssichere Vorrichtung mit weitgehenden Anwendungsmöglichkeiten zur Verbindung und Vernetzung der einzelnen Maschinentypen innerhalb eines Spinnereisystems.

## Patentansprüche

1. Verfahren zum Zuordnen von garn- und/oder maschinenbezogenen Daten zu Spulenhülsen von Spinnereimaschinen, mit Codierungen an den Spulenhülsen, mit mindestens einem Lesegerät, einem Speicher und einem Rechner, dadurch gekennzeichnet, daß jeder Spulenhülse (2) eine individuelle, bleibende, maschinenlesbare Codierung (8, 8′) zugeordnet ist,
daß das die Codierung (8, 8′) der Spulenhülse (2) erfassende Lesegerät (3, 3′) erfaßte Codierungen dem Rechner (4) meldet,
daß der Rechner (4) gemeldete Codierungen (8, 8′) mit den bezüglich der Spulenhülse (2) zu speichernden Daten verbindet und den so gebildeten Datensatz in den Speicher (6) überträgt und
daß zumindest ein Teil des Datensatzes über die Adresse der Hülsencodierung oder der sonstigen Daten aus dem Speicher (6) abrufbar ist.

2. Vorrichtung zur Durchführung des Verfahrens nach Anspruch 1, dadurch gekennzeichnet, daß die durch mindestens ein Lesegerät (3, 3′) erfaßbare Codierung (8, 8′) als an sich bekannter Strichcode oder als maschinenlesbare Zahlen und/oder Buchstaben ausgebildet und außerhalb des mit Fa denmaterial überdeckten Bereichs (13) an der Spulenhülse (2) angeordnet ist.

3. Vorrichtung nach Anspruch 2, dadurch gekennzeichnet, daß der Strichcode als Umfangsringe (8) oder als Mantellinien (8′) an einem unbewickelten Endbereich der Spulenhülse (2) angebracht ist.

4. Vorrichtung nach Anspruch 3, dadurch gekennzeichnet, daß bei Umfangsring-Strichcode (8) an der Spulenhülse (2) der Abtastpunkt des Lesegerätes (3) in Richtung der Spulenachse über mindestens den Bereich der Strichcodierung verlagerbar ist (Fig. 2).

5. Vorrichtung nach Anspruch 3, dadurch gekennzeichnet, daß bei Mantellinien-Strichcode (8′) im Bereich des Lesegerätes (3′) ein Drehantrieb (11, 12) für die Spulenhülse (2) vorgesehen ist (Fig. 4).

6. Vorrichtung nach Anspruch 2, dadurch gekennzeichnet, daß das Lesegerät (3) zu den abzutastenden Hülsen (2) verfahrbar ausgebildet ist (Fig. 2).

7. Vorrichtung nach Anspruch 2, dadurch gekennzeichnet, daß das Lesegerät (3) ortsfest angeordnet ist, wobei die mit Code versehenen Spulenhülsen (2) mittels einer Transportvorrichtung an dem Lesegerät (3) vorbeiführbar sind.

8. Vorrichtung nach einem der vorhergehenden Ansprüche, dadurch gekennzeichnet, daß außerhalb des Lesegerätes (3, 3′) der Rechner (4), der Speicher (6), ein Eingabegerät 5) und ein Ausgabegerät (7) als kompakte, ortsfeste Einheit (15) zusammengefaßt sind.
